# EUROPÄISCHE PATENTSCHRIFT

(11) **EP 0 411 171 B1**
(45) Veröffentlichungstag und Bekanntmachung des Hinweises auf die Patenterteilung: **24.02.1993**
(21) Anmeldenummer: 89114115.2
(22) Anmeldetag: 31.07.1989
(51) Int. Cl.: H01F 33/00

(54) **Eigenbedarfsversorgung für eine Mittelspannungsschaltanlage**
Own demand supply for a medium voltage switchgear device
Alimentation selon les besoins pour une installation de commutation à moyenne tension

(43) Veröffentlichungstag der Anmeldung: 06.02.1991
(73) Patentinhaber: SIEMENS AKTIENGESELLSCHAFT, 80333 München (DE)
(72) Erfinder: Hartmann, Erwin, Dipl.-Ing. (FH), D-8520 Erlangen (DE); Heiss, Werner, Dipl.-Ing., D-3500 Kassel (DE)

(56) Entgegenhaltungen:
- CH-A- 180 181
- CH-A- 234 652
- SOVIET INVENTIONS ILLUSTRATED DERWENT Woche 88/13,31 märz 1988,LONDON & SU-A-1335-491

## Beschreibung

Die Erfindung betrifft eine Eigenbedarfsversorgung für eine Mittelspannungsschaltanlage.

Für die bisher bekannten Eigenbedarfsversorgungen in Mittelspannungsschaltanlagen ist neben einem Eigenbedarf-Transformator auch ein eigenes Schaltfeld notwendig, das einen beträchtlichen Raumbedarf aufweist. In luftisolierten Schaltanlagen wird der Eigenbedarf-Transformator mit einem Lasttrennschalter geschaltet und mit Sicherungen geschützt. In gasisolierten Schaltanlagen, wo zum Schalten des Transformators sogar ein Leistungsschalter erforderlich ist, erfolgt der Schutz mittels Stromwandler und Schutzrelais. Die Stromwandler sind wegen des kleinen Nennstromes der Eigenbedarf-Transformatoren und der trotzdem erforderlichen vollen Kurzschlußfestigkeit besonders teuer.

Aus der CH-PS 180 181 ist eine Einrichtung zur Speisung eines Quecksilberdampfgleichrichters bekannt, bei der ein Haupt- und ein Zusatztransformator über einen Formationsumschalter miteinander verbindbar sind. Die Wicklungen der beiden Transformatoren sind jeweils in Stern geschaltet. Diese Einrichtung ist auf den Anwendungsfall (Versorgung eines Quecksilberdampfgleichrichters) ausgelegt und benötigt spezielle Transformatoren. Bei Fehlern im Drehstromnetz werden die Fehler durch die Einrichtung übertragen.

Aufgabe der vorliegenden Erfindung ist es, eine Eigenbedarfsversorgung zu schaffen, die ohne einen gesonderten Eigenbedarf-Transformator auskommt.

Die Aufgabe wird erfindungsgemäß durch die im Anspruch angegebenen Merkmale gelöst. Vorteilhafte Ausgestaltungen sind in den Unteransprüchen beschrieben.

Bei der erfindungsgemäßen Eigenbedarfsversorgung werden die in jeder Mittelspannungsschaltanlage vorhandenen Spannungswandler, die der Meßwerterfassung dienen und die eine vielfach höhere thermische Belastbarkeit aufweisen als für die Meßwerterfassung erforderlich, zur Speisung des Eigenbedarfsnetzes verwendet. Die Spannungswandler übertragen jedoch - voll im Sinne ihrer eigentlichen Aufgabe - auch fehlerhafte Zustände. So ist z.B. bei Erdschluß in einem dreiphasigen Mittelspannungsnetz in einem Pol die Spannung annähernd gleich Null, wohingegen in den beiden ungestörten Polen die Spannung auf das √3-fache ansteigt. Dieser Spannungszustand ist in einem Eigenbedarfsnetz unzulässig. Damit sich Erdschlüsse des Mittelspannungsnetzes nicht auswirken, ist erfindungsgemäß vorgesehen, an die Sekundärwicklungen der Spannungswandler einen Zwischentransformator anzuschließen, dessen Eingangswicklungen in Dreieck geschaltet sind. Da das Vektor-Dreieck der Sekundärspannungen der Spannungswandler bei Erdschluß auf der Primärseite erhalten bleibt, hat der Zwischentransformator auch in diesem Betriebsfall seine normale magnetische Erregung, d.h. die Spannung zwischen den Leitern bleibt erhalten. Die Ausgangswicklung des Zwischentransformators ist in Stern oder in Zickzack geschaltet, wobei der Sternpunkt jeweils geerdet ist. Damit stehen für das Eigenbedarfsnetz der Schaltanlage sowohl drei einphasige Spannungen als auch ein Drehstromsystem mit voll belastbarem Nulleiter zur Verfügung, in dem sich Erdschlüsse des Mittel spannungsnetzes nicht auswirken.

Eine Eigenbedarfsversorgung gemäß Anspruch 2 ist in vorteilhafter Weise sowohl in einpolig gekapselten gasisolierten Schaltanlagen als auch in luftisolierten Schaltanlagen einsetzbar. Darüber hinaus ist bei einer Eigenbedarfsversorgung nach Anspruch 2 auch ein Erdschluß im Mittelspannungsnetz erkennbar.

Die Erfindung sowie weitere vorteilhafte Ausgestaltungen werden im folgenden anhand von Ausführungsbeispielen näher erläutert. Darin zeigen:
- FIG 1: ein Prinzipschaltbild einer ersten Ausführungsform der erfindungsgemäßen Eigenbedarfsversorgung,
- FIG 2: ein Prinzipschaltbild einer zweiten Ausführungsform der erfindungsgemäßen Eigenbedarfsversorgung.

In FIG 1 ist mit 1 ein dreiphasiges Mittelspannungsnetz bezeichnet. An die Leiter L1,L2,L3 dieses Mittelspannungsnetzes 1 ist ein Spannungswandlersatz 2 mit seinen Primärwicklungen 211,221,231 gelegt. Der Spannungswandlersatz 2 besteht aus drei einpolig isolierten Spannungswandlern 21,22,23, deren Primärwicklungen 211,221,231 und deren Sekundärwicklungen 212,222,232 jeweils zu einer Sternschaltung mit geerdetem Sternpunkt zusammengeschaltet sind. Die Sekundärwicklungen 212,222,232 sind an Eingangswicklungen 41,43,45 eines Zwischentransformators 4 gelegt, wobei die Eingangswicklungen 41,43,45 in Dreieck geschaltet sind. Der Zwischentransformator 4 ist mit seinen Ausgangswicklungen 42,44,46 an das Eigenbedarfsnetz 5 der Mittelspannungsschaltanlage angeschlossen. Die Ausgangswicklungen 42, 44,46 sind in dem in FIG 1 dargestellten Ausführungsbeispiel in Stern geschaltet. Die Ausgangswicklungen 42,44,46 können aber auch in Zickzack geschaltet sein. Eine Zickzackschaltung ist bei extremer Schieflast von Vorteil, da man durch eine Schaltung in Zickzack eine bessere Lastverteilung auf die einzelnen Ausgangswicklungen 42,44,46 des Zwischentransformtators 4 erzielt. Sowohl bei in Dreieck als auch in Zickzack geschalteten Ausgangswicklungen 42,44,46 kann mit dem herausgeführten Sternpunkt das Eigenbedarfsnetz mit beliebiger Netzform betreffend die "Schutzmaßnahmen gegen gefährliche Körperströme" (VDE 0100, Teil 410, IEC-Publikation 364-4-41 und 364-4-47) angeschlossen werden, d.h. die Netzformen IT, TN und TT sowie die erlaubten Kombinationen. In dem in FIG 1 dargestellten Ausführungsbeispiel ist der Sternpunkt der Ausgangswicklungen 42,44,46 geerdet und ein PEN-Leiter für den Anschluß eines TN-Netzes herausgeführt.

In FIG 2 ist mit 1 ebenfalls ein dreiphasiges Mittelspannungsnetz bezeichnet. An die Leiter L1,L2,L3 dieses Mittelspannungsnetzes 1 ist ein Spannungswandlersatz 3 mit seinen Primärwicklungen 311,321 gelegt. Der Spannungswandlersatz 3 besteht aus zwei zweipolig isolierten Spannungswandlern 31,32 (beide Pole sind gegen Erde voll isoliert). Jeder Spannungswandler 31,32 ist mit dem einen Anschlußpol seiner Primärwicklung 311 bzw. 321 jeweils an einen Leiter L1 bzw.L3 des Mittelspannungsnetzes 1 angeschlossen; die anderen Anschlußpole der Primärwicklungen 311,321 sind gemeinsam an den noch freien Leiter L2 angeschlossen.

Die Sekundärwicklungen 312,322 der Spannungswandler 31,32 sind mit ihren einen Anschlußpolen gemeinsam an Erde gelegt und mit ihren anderen Anschlußpolen jeweils mit einer Eingangswicklung 41 bzw. 45 des Zwischentransformators 4 verbunden. Die verbleibende Eingangswicklung 43 ist an den geerdeten Sternpunkt der Sekundärwicklungen 312,322 der Spannungswandler 31,32 angeschlossen. Der schaltungstechnische Aufbau des Zwischentransformators 4 ist mit dem Aufbau des Zwischentransformators in FIG 1 identisch und ist bereits dort beschrieben.

## Patentansprüche

1. Eigenbedarfsversorgung für eine Mittelspannungsschaltanlage mit folgenden Merkmalen:
- Ein Spannungswandlersatz (2;3) ist mit seinen Primärwicklungen (211,221,231;311,321) an ein dreiphasiges Mittelspannungsnetz (1) gelegt und mit seinen Sekundärwicklungen (212,222,232;312,322) an Eingangswicklungen (41,43,45) eines Zwischentransformators (4) geschaltet,
- die Eingangswicklungen (41,43,45) des Zwischentransformators (4) sind in Dreieck geschaltet,
- die Ausgangswicklungen (42,44,46) des Zwischentransformators (4) sind in Stern oder in Zickzack geschaltet und daran ist das Eigenbedarfsnetz der Mittelspannungsschaltanlage angeschlossen.

2. Eigenbedarfsversorgung nach Anspruch 1, bei der der Spannungswandlersatz (2) aus drei einpolig isolierten Spannungswandlern (21,22,23) besteht, deren Primärwicklungen (211,221,231) und deren Sekundärwicklungen (212,222,232) jeweils in Stern geschaltet und beide Sternpunkte geerdet sind.

3. Eigenbedarfsversorgung nach Anspruch 1, mit folgenden Merkmalen:
- Der Spannungswandlersatz (3) besteht aus zwei zweipolig isolierten Spannungswandlern (31,32),
- jeder Spannungswandler (31,32) ist mit dem einen Anschlußpol seiner Primärwicklung (311;321) jeweils an eine Leiter (L1;L3) des dreiphasigen Mittelspannungsnetzes (1) angeschlossen, die anderen Anschlußpole der Primärwicklungen (311,321) sind gemeinsam an den noch freien Leiter (L2) angeschlossen,
- die Sekundärwicklungen (321,322) der Spannungswandler (31,32) sind mit ihren einen Anschlußpolen gemeinsam an Erde gelegt und mit ihren anderen Anschlußpolen jeweils mit einer Eingangswicklung (41;45) des Zwischentransformators (4) verbunden, dessen weitere Eingangswicklung (43) an den geerdeten Sternpunkt der Sekundärwicklungen (312,322) der Spannungswandler (31,32) angeschlossen ist.

4. Eigenbedarfsversorgung nach Anspruch 2, bei der die einpolig isolierten Spannungswandler (21,22,23) für eine Sekundär-Nennspannung (Leiter-Erd-Spannung) von 100/ √3 V und der Zwischentransformator (4) für eine Eingangsspannung (Leiter-Leiter-Spannung) von 100 V ausgelegt sind.

5. Eigenbedarfsversorgung nach Anspruch 2, bei der die einpolig isolierten Spannungswandler (21,22,23) für eine Sekundär-Nennspannung (Leiter-Erd-Spannung) von 220 V und der Zwischentransformator (4) für eine Eingangsspannung (Leiter-Leiter-Spannung) von 380 V ausgelegt sind.

6. Eigenbedarfsversorgung nach einem oder mehreren der vorhergehenden Ansprüche, bei der die Ausgangswicklungen (42,44,46) des Zwischentransformators (4) jeweils für eine Ausgangsspannung (Leiter-Erde-Spannung/Leiter-Leiter-Spannung) von 220/380 V ausgelegt sind.

## Claims

1. Power supply for operation of a medium-voltage switching installation having the following features:
- a set of voltage transformers (2;3) is applied with its primary windings (211,221,231;311,321) to a three-phase medium-voltage network (1) and is connected by its secondary windings (212,222,232;312,322) to input windings (41,43,45) of an intermediate transformer (4),
- the input windings (41,43,45) of the intermediate transformer (4) are connected in delta,
- the output windings (42,44,46) of the intermediate transformer (4) are star-connected or zigzag-connected and the specific-requirement network of the medium-voltage switching installation is attached thereto.

2. Power supply according to claim 1, in which the set of voltage transformers (2) consists of three voltage transformers (21,22,23) insulated on one pole, the primary windings (211,221,231) of which and the secondary windings (212,222,232) of which are in each case star-connected and both star points are earthed.

3. Power supply according to claim 1, having the following features:
- the set of voltage transformers (3) consists of two voltage transformers (31,32) insulated on two poles,
- each voltage transformer (31,32) is connected by the one terminal pole of its primary winding (311;321) in each case to a conductor (L1;L3) of the three-phase medium-voltage network (1), the other terminal poles of the primary windings (311,321) are together connected to the conductor (L2) which is still free,
- the secondary windings (321,322) of the voltage transformers (31,32) are applied together to earth by their one set of terminal poles and are connected by their other set of terminal poles in each case to an input winding (41;45) of the intermediate transformer (4), the further input winding (43) of which is connected to the earthed star point of the secondary windings (312,322) of the voltage transformers (31,32).

4. Power supply according to claim 2, in which the voltage transformers (21,22,23) insulated on one pole are designed for a secondary nominal voltage (conductor-earth-voltage) of 100/√3 V and the intermediate transformer (4) is designed for an input voltage (conductor-conductor-voltage) of 100 V.

5. Power supply according to claim 2, in which the voltage transformers (21,22,23) insulated on one pole are designed for a secondary nominal voltage (conductor-earth-voltage) of 220 V and the intermediate transformer (4) is designed for an input voltage (conductor-conductor-voltage) of 380 V.

6. Power supply according to one or more of the preceding claims, in which the output windings (42,44,46) of the intermediate transformer (4) are designed in each case for an output voltage (conductor-earth-voltage/conductor-conductor-voltage) of 220/380 V.

## Revendications

1. Alimentation en besoin propre pour une installation de coupure à moyenne tension présentant les caractéristiques suivantes :
- un jeu (2;3) de transformateurs de tension est raccordé, par ses enroulements primaires (211,221,231; 311,321), à un réseau triphasé à moyenne tension (1) et est raccordé, par ses enroulements secondaires (212,222,232; 312,332), à des enroulements d'entrée (41,43,45) d'un transformateur intermédiaire (4),
- les enroulements d'entrée (41,43,45) du transformateur intermédiaire (4) sont branchés en triangle,
- les enroulements de sortie (42,44,46) du transformateur intermédiaire (4) sont branchés en étoile ou en zig-zag, et à ces enroulements est raccordé le réseau auxiliaire de l'installation de coupure à moyenne tension.

2. Alimentation en besoin propre suivant la revendication 1, dans laquelle le jeu (2) de transformateurs de tension est constitué par trois transformateurs de tension (21,22,23) isolés de façon unipolaire et dont les enroulements primaires (211,221,231) et les enroulements secondaires (212,222,232) sont branchés respectivement en étoile et que les deux neutres des montages en étoile sont raccordés à la terre.

3. Alimentation en besoin propre suivant la revendication 1, présentant les caractéristiques suivantes :
- le jeu (3) de transformateurs de tension est constitué par deux transformateurs de tension (31,32) isolés de façon bipolaire,
- chaque transformateur de tension (31,32) est raccordé, par un pôle de raccordement de son enroulement primaire (311; 321), respectivement à un conducteur (L1;L3) du réseau triphasé à moyenne tension (1), et les autres pôles de raccordement des enroulements primaires (311,321) sont raccordés en commun au conducteur encore libre (L2),
- les enroulements secondaires (321,322) des transformateurs de tension (31,32) sont raccordés, par des premiers pôles de raccordement, en commun à la terre et, par leurs autres pôles de raccordement, respectivement à un enroulement d'entrée (41;45) du transformateur intermédiaire (4), dont l'autre enroulement d'entrée (43) est raccordé au neutre, relié à la terre, des enroulements secondaires (312,322) des transformateurs de tension (31,32).

4. Alimentation en besoin propre suivant la revendication 2, dans laquelle les transformateurs de tension (21,22,23) isolés de façon unipolaire sont conçus pour une tension nominale secondaire (tension conducteur-terre) de 100/√3 V et que le transformateur intermédiaire (4) est conçu pour une tension d'entrée (tension conducteur-conducteur) de 200 V.

5. Alimentation en besoin propre suivant la revendication 2, dans laquelle les transformateurs de tension (21,22,23) isolés de façon unipolaire sont conçus pour une tension nominale secondaire (tension conducteur-conducteur) égale à 220 V et le transformateur intermédiaire (4) est conçu pour une tension d'entrée (tension conducteur-conducteur) égale à 380 V.

6. Alimentation en besoin propre suivant une ou plusieurs des revendications précédentes, dans laquelle les enroulements de sortie (42,44,46) du transformateur intermédiaire (4) sont conçus respectivement pour une tension de sortie (tension conducteur-terre/tension conducteur-conducteur) égale à 220/380 V.
